# EUROPÄISCHE PATENTSCHRIFT

(11) **EP 1 314 817 B1**
(45) Veröffentlichungstag und Bekanntmachung des Hinweises auf die Patenterteilung: **21.06.2006**
(21) Anmeldenummer: 02021404.5
(22) Anmeldetag: 25.09.2002
(51) Int. Cl.: D21F 11/00

(54) **Verfahren und Vorrichtung zur Herstellung einer Faserstoffbahn**
Method and machine for manufacturing a fibrous web
Procédé et machine pour fabriquer une bande fibreuse

(30) Priorität: 23.11.2001 DE 10157451
(43) Veröffentlichungstag der Anmeldung: 28.05.2003
(73) Patentinhaber: Voith Paper Patent GmbH, 89522 Heidenheim (DE)
(72) Erfinder: Thoröe Scherb, Thomas, 05628-010 Sao-Paulo (BR); Carlos Da Silva, Luiz, 13230-000 Campo Limpo, SP (BR)

(56) Entgegenhaltungen:
- WO-A-00/14330
- DE-A- 19 548 747
- US-A- 4 356 059
- US-A- 4 849 054
- US-A- 6 051 105

## Beschreibung

Die Erfindung betrifft ein Verfahren sowie eine Vorrichtung zur Herstellung einer Faserstoffbahn, insbesondere Tissue- oder Hygienebahn. Ein Verfahren sowie eine Vorrichtung dieser Art ist beispielsweise aus der DE 195 48 747 C2 bekannt. Die aus dieser DE 195 48 747 C2 bekannte Kompaktpresse bietet zwar die erforderliche Entwässerungsleistung. Es wird entsprechend ein Verfahren zum Trocknen von Tissue angegeben. Fährt man die Faserstoffbahn nun aber zu 100 % durch eine solche Presse, so gehen die Papier-Qualitätseigenschaften wie insbesondere Volumen und Wasserrückchaltevermögen vollständig verloren.

Die aus dem Stand der Technik bekannte US4,356,059 offenbart eine Maschine zur Herstellung einer Tissuebahn, bei der eine Tissuebahn zusammen mit einem Filz durch zwei zwischen einer glatten Walze und einer jeweiligen Gegenwalze gebildete Pressnips geführt wird und von der glatten Walze ungestülzt über einen freien Zug auf ein Prägeband gelangt.

Die US4,849,054 offenbart eine Maschine zur Herstellung von Tissuepapier bei der eine Tissuebahn durch einen zwischen einer glatten Walzen und einer Gegenwalze gebildeten Pressnip geführt wird und anschließend auf ein Prägeband gelangt.

Die WO00/14330 beschreibt eine Tissuemaschine bei der die Tissuebahrt zusammen mit einem glatten Band durch einen Schuhpressspalt läuft und anschließend von dem glatten Band ohne freien Zug, d.h. gestützt, auf ein Prägeband transferiert wird. Gemäß dieser Druckschrift wird die Tissuebahn von dem Prägeband zu deren Trocknung auf einen Yankee-Trockenzylinder übertragen und von diesem anschließend in trockenem Zustand gekreppt.

Die US8,051,105 offenbart des weiteren eine Tissuemaschine mit einer Schuhpresseinheit und einem nachfolgenden Yankee-Tockenzylinder, auf dem diese getrocknet wird.

Ziel der Erfindung ist es, ein verbessertes Verfahren sowie eine verbesserte Vorrichtung der eingangs genannten Art anzugeben, mit denen eine höhere Qualität des Endproduktes erreichbar ist. Dabei soll insbesondere hinsichtlich des Volumens (bulk) und des Wassenrdckhaltevermögens eine bessere Qualität erreicht werden.

Erfindungsgemäß wird diese Aufgabe gelöst durch ein Verfahren zur Herstellung einer Faserstoffbahn, insbesondere Tissue- oder Hygienebahn, bei dem die Faserstoffbahn zusammen mit einem Filz durch wenigstens einen zwischen einer glatten Walze und einem jeweiligen Gegenelement gebildeten Pressnip geführt wobei das Gegenelement eines Pressnips durch eine Schuhpresseinheit gebildet wird, und bei dem die Faserstoffbahn abschließend auf einem Prägeband naßgeprägt und nach dem Nassprägen über einen Trockenzylinder, insbesondere Yankee-Trockenzylinder, geführt wird, wobei die Faserstoffbahn von der glatten Walze durch Nasskreppen gelöst wird und ungestützt über einen freien Zug von der glatten Walze zum Prägeband gelangt.

Der freie Zug zwischen glatter Walze und Prägeband sollte im Interesse einer stabilen Führung kleiner als 50, vorzugsweise kleiner als 30 mm sein.

Aufgrund dieser Ausgestaltung wird für die betreffende Faserstoffbahn, d.h. insbesondere die betreffende Papier-, Tissue- oder Hygienebahn, vor allem ein verbessertes Volumen und ein verbessertes Rückhaltevermögen erreicht. Das Verfahren ist insbesondere für Tissuepapiere und insbesondere Handtuchtissue (towel-tissue) anwendbar. Mit der Nassprägung werden das Volumen und das Wasserrückhaltevermögen wieder aufgebaut. Von Vorteil ist insbesondere auch, dass im Anschluss daran mit dem Prägeband sichergestellt werden kann, dass nur ein kleiner Anteil der Faserstoffbahn wieder gepresst wird, während ein größerer Anteil der Faserstoffbahn nicht mehr gepresst wird.

Im Anschluss an das Nassprägen kann die Faserstoffbahn gegen einen Trockenzylinder gepresst werden. Dazu wird die Faserstoffbahn zweckmäßigerweise zusammen mit dem Prägeband durch einen zwischen dem Trockenzylinder und einem Gegenelement gebildete Pressnip geführt, wobei die durch den Pressnip geführte Faserstoffbahn in Kontakt mit der Oberfläche des Trockenzylinders ist und mit ihrer anderen Seite am Prägeband anliegt.

Gemäß einer bevorzugten Ausgestaltung übernimmt das Prägeband die unter der Wirkung der Schwerkraft von der glatten Walze nach unten abfallende Faserstoffbahn.

Die Faserstoffbahn wird vorzugsweise mittels eines auf der von der Faserstoffbahn abgewandten Seite des Prägebandes angeordneten Saugelements in die Oberflächenstruktur des Prägebandes gesaugt. Dabei ist das Saugelement vorteilhafterweise in dem Bereich angeordnet, in dem das Prägeband die Faserstoffbahn übernimmt.

Als Trockenzylinder kann insbesondere ein sogenannter Yankee-Zylinder verwendet werden.

Gemäß einer bevorzugten praktischen Ausgestaltung des erfindungsgemäßen Verfahrens wird die Faserstoffbahn bei einem Trockengehalt im Bereich von etwa 25 % bis etwa 45 % auf der glatten Walze geführt und nassgekreppt.

Vorteilhafterweise wird ein Prägeband verwendet, das so strukturiert ist, dass sich für dieses Prägeband ein im Vergleich zum Flächenanteil an zurückgesetzten Zonen bzw. Löchern kleinerer Flächenanteil an erhobenen bzw. geschlossenen Zonen ergibt und entsprechend ein kleinerer Flächenanteil der Faserstoffbahn gepresst wird. Dabei wird vorzugsweise ein Prägeband verwendet, bei dem der Flächenanteil an erhobenen bzw. geschlossenen Zonen ≤40 % ist und vorzugsweise in einem Bereich von etwa 20 % bis etwa 30 % liegt.

Die Faserstoffbahn wird zweckmäßigerweise bei einem Trockengehalt im Bereich von etwa 35 % bis etwa 50 % über den Trockenzylinder geführt.

Gemäß einer zweckmäßigen praktischen Ausgestaltung wird die Faserstoffbahn vorzugsweise bei einem Trockengehalt von etwa 95 % trockengekreppt und anschließend aufgewickelt.

Als Saugelement kann insbesondere ein Prägekasten oder dergleichen verwendet werden.

In Verbindung mit der glatten Walze kann insbesondere ein Schaber zum Nasskreppen und Ablösen der Faserstoffbahn von der glatten Walze und zur Reinigung dieser Walze eingesetzt werden.

Gemäß einer vorteilhaften praktischen Ausgestaltung des erfindungsgemäßen Verfahrens wird unter Verwendung der glatten Walze eine Presse mit zwei Pressnips gebildet, indem dieser glatten Walze als weiteres Gegenelement eine Sauganpresswalze oder Saugwalze zugeordnet wird. Die Schuhpresseinheit umfasst ein im Bereich des Pressnips über einen Pressschuh geführtes flexibles Band. Dabei kann als Schuhpresseinheit insbesondere eine mit einem flexiblen Walzenmantel versehene Schuhpresswalze verwendet werden. Dabei sollte der Pressspalt der Schuhpresseinheit im Interesse einer guten aber schonenden Entwässerung in Bahnlaufrichtung länger als 80, vorzugsweise länger als 120 mm sein. Um das Volumen nicht zu stark zu reduzieren, sollte der maximale Pressdruck im Pressspalt der Schuhpresseinheit kleiner als 2,5 MPa, vorzugsweise kleiner als 1,6 MPa sein.

Gemäß einer vorteilhaften zweckmäßigen Ausgestaltung wird zusammen mit der Faserstoffbahn jeweils auch der Filz durch die beiden Pressnips geführt.

Gemäß einer weiteren vorteilhaften Ausgestaltung des erfindungsgemäßen Verfahrens wird unter Verwendung der glatten Walze und der Schuhpresseinheit eine Presse mit nur einem Pressnip gebildet. Die Faserstoffbahn wird zusammen mit dem Filz durch diesen Pressnip geführt. Dabei wird die Faserstoffbahn vorzugsweise mittels eines auf der von der Faserstoffbahn abgewandten Seite des Filzes sowie in Bahnlaufrichtung vor dem Pressnip angeordneten Saugelements gegen den Filz gesaugt. Als Saugelement kann insbesondere ein Saugkasten oder dergleichen verwendet werden.

Als Präge- oder Strukturband kann insbesondere ein Prägesieb oder eine Prägemembran bzw. ein TAD-Sieb (TAD = Through Air Drying) verwendet werden.

Als Filz dient vorzugsweise ein Formierfilz.

Die eingangs angegebene Aufgabe wird überdies gelöst durch eine Vorrichtung zur Herstellung einer Fasarstoffbahn. Insbesondere Tissue- oder Hygienebahn, bei der die Faserstoffbahn zusammen mit einem Filz durch wenigstens einen zwischen einer glatten Walze und einem jeweiligen Gegenelement gebildeten Pressnip geführt wird, wobei das Gegenelement eines Pressnips durch eine Schuhpresseinheit gebildet wird, und bei der die Faserstoffbahn anschließend auf ein Prägeband gelangt und auf diesem nassgeprägt wird, und bei der die Faserstoffbahn nach dem Nassprägen über einen Trockenzylinder, insbesondere Yankee-Trockenzylinder, geführt wird und wobei der glatten Walze ein Schaber zum Nasskreppen und Ablösen der Faserstoffbahn zugeordnet ist und die Faserstoffbahn von der glatten Walze angestützt über einen freien Zug zum Prägeband gelangt.

Bevorzugte Ausführungsformen der erfindungsgemäßen Vorrichtung sind in den Unteransprüchen angegeben.

Die Erfindung kann bei beliebigen Formern und insbesondere bei Crescsnt-Formem. DuoFormern, C-Wrap-Formern, S.Wraph-Formem angewendet werden.

Die Erfindung wird im folgenden anhand von Ausfühmngsbeispielen unter Bezugnahme auf die Zeichnung näher erläutert; in dieser zeigen:
- Figur 1: eine schematische Teildarstellung einer Vorrichtung zur Herstellung einer Faserstoffbahn, wobei der glatten Walze zur Bildung einer Presse mit zwei Pressnips eine Sauganpresswalze oder Saugwalze und eine Schuhpresseinheit zugeordnet sind und zusammen mit der Faserstoffbahn jeweils auch der Filz durch die beiden Pressnips geführt ist,
- Figur 2: eine schematische Teildarstellung einer weiteren Ausführungsform der Vorrichtung, wobei der glatten Walze zur Bildung nur eines Pressnips eine Schuhpresseinheit zugeordnet ist, und

Figur 1 zeigt in schematischer Teildarstellung eine Vorrichtung 10 zur Herstellung einer Faserstoffbahn 12, bei der es sich insbesondere um eine Tissue- oder Hygienebahn handeln kann.

Dabei wird die Faserstoffbahn 12 zusammen mit einem Filz 14 durch wenigstens einen zwischen einer glatten Walze 16 und einem jeweiligen Gegenelement 18, 20 gebildeten Pressnip I, II geführt, auf der glatten Walze 16 nassgekreppt und von der glatten Walze 16 in freien Zug auf ein Prägeband 22 gepresst. Der freie Zug hat eine Länge von ca. 30 mm.

Im Anschluss an das Nasskreppen und Nassprägen wird die Faserstoffbahn 12 gegen einen Trockenzylinder 24 gepresst, bei dem es sich insbesondere um einen so genannten Yankee-Zylinder handeln kann. Dabei wird die Faserstoffbahn 12 zusammen mit dem Prägeband 22 durch einen zwischen dem Trockenzylinder 24 und einem Gegenelement 26 gebildeten Pressnip 28 geführt. Die durch den Pressnip 28 geführte Faserstoffbahn 12 ist hierbei in Kontakt mit der Oberfläche des Trockenzylinders 24. Mit ihrer anderen Seite liegt sie am Prägeband 22 an.

Das Nasskreppen der Faserstoffbahn 12 erfolgt bei einem Trockengehalt im Bereich von 25 bis 45 %.

Das Prägeband 22 übernimmt die unter der Wirkung der Schwerkraft von der glatten Walze 16 nach unten abfallende Faserstoffbahn 12. Im Bereich dieser Übernahmestelle ist auf der von der Faserstoffbahn 12 abgewandten Seite des Prägebandes 22 ein Saugelement 30 angeordnet, durch das die Faserstoffbahn 12 in die Oberflächenstruktur des Prägebandes 22 gesaugt und damit gepresst wird.

Das Prägeband 22 kann insbesondere so strukturiert sein, dass sich für dieses Prägeband 22 ein im Vergleich zum Flächenanteil an zurückgesetzten Zonen bzw. Löchern kleinerer Flächenanteil an erhobenen bzw. geschlossenen Zonen ergibt und entsprechend ein kleinerer Flächenanteil der Faserstoffbahn 12 gepresst wird.

Der Flächenanteil des Prägebandes 22 an erhobenen bzw. geschlossenen Zonen kann insbesondere ≤40 % sein und liegt vorzugsweise in einem Bereich von etwa 20 % bis etwa 30 %.

Die Faserstoffbahn 12 kann insbesondere bei einem Trockengehalt im bereich von etwa 35 % bis etwa 50 % über den Trockenzylinder 24 geführt sein. Wie anhand der Figur 1 zu erkennen ist, kann diesem Trockenzylinder 24 eine Trockenhaube 32 zugeordnet sein.

Die Faserstoffbahn 12 kann dann vorzugsweise bei einem Trockengehalt von etwa 95 % trockengekreppt und anschließende aufgewickelt werden.

Als Saugelement 30 kann insbesondere ein Prägekasten vorgesehen sein.

Wie anhand der Figur 1 zu erkennen ist, ist der glatten Walze 16 ein Schaber 34 zum Nasskreppen und somit auch Ablösen der Faserstoffbahn 12 und zum Reinigen der Walze 16 zugeordnet.

Bei dem vorliegenden Ausführungsbeispiel sind der glatten Walze 16 zur Bildung einer Kompaktpresse mit zwei Pressnips I, II als Gegenelemente eine Sauganpresswalze oder Saugwalze 18 und eine Schuhpresseinheit 20 zugeordnet. Die Schuhpresseinheit 20 umfasst ein im Bereich des Pressnips II über einen Pressschuh 36 geführtes flexibles Band. Dabei kann als Schuhpresseinheit 20 insbesondere eine mit einem flexiblen Walzenmantel versehene Schuhpresswalze vorgesehen sein.

Im vorliegenden Fall ist zusammen mit der Faserstoffbahn 12 jeweils auch der Filz 14 durch die beiden Pressnips I, II geführt. Wie anhand der Figur 1 zu erkennen ist, wird der Filz 14 im Bereich zwischen den beiden Pressnips I, II von der an der glatten Walze 16 weitergeführten Faserstoffbahn 12 getrennt.

Im vorliegenden Fall ist ein Former mit zwei umlaufenden Entwässerungsbändern 14, 38 vorgesehen, wobei das Innenband durch den Filz 14 in Form eines Formierfilzes gebildet ist. Die beiden Entwässerungsbänder 14, 38 laufen unter Bildung eines Stoffeinlaufspaltes 40 zusammen und sind über ein Formierelement 42 wie z.B. eine Formierwalze geführt. Mittels eines Stoffauflaufs 44 wird die Faserstoffsuspension in den Stoffeinlaufspalt 40 eingebracht.

Die Walze 16 besitzt eine glatte oder geschlossene Oberfläche (flat and release surface). Als Prägeband 42 kann beispielsweise ein Prägesieb oder eine Prägemembran bzw. ein TAD-Sieb verwendet werden.

Wie in der Figur 1 angedeutet, kann der Trockengehalt der Faserstoffbahn 12 unmittelbar nach dem ersten Pressnip I beispielsweise in einem Bereich von etwa 20 % bis etwa 35 % liegen. Wie in der Figur 1 angedeutet und auch bereits erwähnt, wird die Faserstoffbahn 12 vorzugsweise bei einem Trockengehalt im Bereich von etwa 35 % bis etwa 50 % über den Trockenzylinder 24 geführt.

Grundsätzlich sind beliebige Arten von Formern denkbar. So kann die Erfindung beispielsweise bei Crescent-Formern, Duo-Formern, C-Wrap-Formern, S-Wrap-Formern usw. angewendet werden.

Figur 2 zeigt in schematischer Darstellung eine weitere Ausführungsform der Vorrichtung 10. In diesem Fall ist der glatten Walze 16 zur Bildung einer Presse mit nur einem Pressnip I als Gegenelement eine Schuhpresseinheit 20 zugeordnet, bei der es sich insbesondere wieder um eine Schuhpresswalze handeln kann. Die Faserstoffbahn 12 ist zusammen mit dem Filz 14 durch diesen Pressnip I geführt.

Auf der von der Faserstoffbahn 12 abgewandten Seite des Filzes 14 sowie in Bahnlaufrichtung L vor dem Pressnip I ist ein Saugelement 46, z. B. ein Saugkasten oder dergleichen, vorgesehen, durch das die Faserstoffbahn 12 gegen den Filz 14 gesaugt wird.

Im übrigen kann diese Ausführungsform zumindest im wesentlichen wieder den gleichen Aufbau wie die der Figur 1 besitzen, wobei einander entsprechenden Teilen gleiche Bezugszeichen zugeordnet sind.

Der Pressspalt der Schuhpresseinheit 20 hat eine Länge von ca. 100 mm, wobei der maximale Pressdruck unter 2 MPa liegt.

### Bezugszeichenliste

- 10: Vorrichtung
- 12: Faserstoffbahn
- 14: Filz
- 16: glatte Walze
- 18: Gegenelement, Sauganpresswalze oder Saugwalze
- 20: Gegenelement, Schuhpresseinheit
- 22: Prägeband
- 24: Trockenzylinder
- 26: Gegenelement
- 28: Pressnip
- 30: Saugelement
- 32: Trockenhaube
- 34: Schaber
- 36: Pressschuh
- 38: Entwässerungsband
- 40: Stoffeinlaufspalt
- 42: Formierelement
- 44: Stoffeinlauf
- 46: Saugelement
- L: Bahnlaufrichtung
- I: Pressnip
- II: Pressnip

## Patentansprüche

1. Verfahren zur Herstellung einer Faserstoffbahn (12), insbesondere Tissue- oder Hygienebahn, bei dem die Faserstoffbahn (12) zusammen mit einem Filz (14) durch wenigstens einen zwischen einer glatten Walze (16) und einem jeweiligen Gegenelement (18, 20) gebildeten Pressnip (I, II) geführt wird, wobei das Gegenelement eines Pressnips (I,II) durch eine Schuhpresseinheit (20) gebildet wird, und bei dem die Faserstoffbahn (12) anschließend auf einem Prägeband (22) nassgeprägt und nach dem Nassprägen über einen Trockenzylinder (24), insbesondere Yankee- Trockenzylinder, geführt wird,
**dadurch gekennzeichnet,**
**dass** die Faserstoffbahn (12) von der glatten Walze (16) durch Nasskreppen gelöst wird und ungestützt über einen freien Zug von der glatten Walze (16) zum Prägeband gelangt.

2. Verfahren nach Anspruch 1,
**dadurch gekennzeichnet,**
**dass** die Faserstoffbahn (12) nach dem freien Zug auf das Prägeband (22) gepresst wird.

3. Verfahren nach Anspruch 1 oder 2,
**dadurch gekennzeichnet,**
**dass** die Faserstoffbahn (12) mit Hilfe eines Schabers von der glatten Walze (16) nassgekreppt und gelöst wird.

4. Verfahren nach einem der vorhergehenden Ansprüche,
**dadurch gekennzeichnet**,
der freie Zug zwischen glatter Walze (16) und Prägeband (22) kleiner als 50, vorzugsweise kleiner als 30 mm ist.

5. Verfahren nach einem der vorhergehenden Ansprüche,
**dadurch gekennzeichnet**,
der Filz (14) als Formierfilz ausgebildet ist.

6. Verfahren nach einem der vorhergehenden Ansprüche,
**dadurch gekennzeichnet,**
**dass** die Faserstoffbahn (12) im Anschluss an das Nassprägen gegen den Trockenzylinder (24) gepresst wird.

7. Verfahren nach Anspruch 6,
**dadurch gekennzeichnet,**
**dass** die Faserstoffbahn (12) zusammen mit dem Prägeband (22) durch einen zwischen dem Trockenzylinder (24) und einem Gegenelement (26) gebildeten Pressnip (28) geführt wird, wobei die durch den Pressnip (28) geführte Faserstoffbahn (12) in Kontakt mit der Oberfläche des Trockenzylinders ist und mit ihrer anderen Seite am Prägeband (22) anliegt.

8. Verfahren nach einem der vorhergehenden Ansprüche,
**dadurch gekennzeichnet,**
**dass** das Prägeband (22) die unter der Wirkung der Schwerkraft von der glatten Walze (16) nach unten abfallende Faserstoffbahn (12) übernimmt.

9. Verfahren nach einem der vorhergehenden Ansprüche,
**dadurch gekennzeichnet,**
**dass** die Faserstoffbahn (12) mittels eines auf der von der Faserstoffbahn abgewandten Seite des Prägebandes (22) angeordneten Saugelements (30) in die Oberflächenstruktur des Prägebandes (22) gesaugt wird.

10. Verfahren nach Anspruch 9,
**dadurch gekennzeichnet,**
**dass** das Saugelement (30) in dem Bereich angeordnet wird, in dem das Prägeband (22) die Faserstoffbahn (12) übernimmt.

11. Verfahren nach einem der vorhergehenden Anspruche,
**dadurch gekennzeichnet,**
**dass** als Trackenzylinder (24) ein Yankee-Zylinder verwendet wird.

12. Verfahren nach einem der vorhergehenden Ansprüche,
**dadurch gekennzeichnet,**
**dass** die Faserstoffbahn (12) bei einem Trockengehalt im Bereich von etwa 25 % bis etwa 45 % auf der glatten Walze (16) geführt und nassgekreppt wird.

13. Verfahren nach einem der vorhergehenden Ansprüche,
**dadurch gekennzeichnet,**
**dass** ein Prägeband (22) verwendet wird, das so strukturiert ist, dass sich für dieses Prägeband (22) ein im Vergleich zum Flächenanteil an zurückgesetzten Zonen bzw. Löchern kleinerer Flächenanteil an erhobenen bzw. geschlossenen Zonen ergibt und entsprechend ein kleinerer Flächenanteil der Faserstoffbahn (12) gepresst wird.

14. Verfahren nach Anspruch 13,
**dadurch gekennzeichnet,**
**dass** ein Prägeband (22) verwendet wird, bei dem der Flächenanteil an erhobenen bzw. geschlossenen Zonen ≤ 40% ist und vorzugsweise in einem Bereich von etwa 20 % bis etwa 30 % liegt.

15. Verfahren nach einem der vorhergehenden Ansprüche,
**dadurch gekennzeichnet,**
**dass** die Faserstoffbahn (12) bei einem Trockengehalt im Bereich von etwa 35 % bis etwa 50 % über den Trockenzylinder (24) geführt wird.

16. Verfahren nach einem der vorhergehenden Ansprüche,
**dadurch gekennzeichnet,**
**dass** die Fasersboffbahn (12) vorzugsweise bei einem Trockengehalt von etwa 95 % trockengekreppt und anschließend aufgewickelt wird.

17. Verfahren nach einem der Ansprüche 9 bis 16,
**dadurch gekennzeichnet,**
**dass** als Saugelement (30) ein Prägekasten verwendet wird.

18. Verfahren nach einem der vorhergehenden Ansprüche,
**dadurch gekennzeichnet,**
**dass** unter Verwendung der glatten Walze (16) eine Presse mit zwei Pressnips (I, II) gebildet Wird. Indem dieser glatten Walze (16) als weiteres Gegenelement eine Sauganpresswalze oder Saugwalze (18) zugeordnet wird.

19. Verfahren nach Anspruch 18,
**dadurch gekennzeichnet,**
**dass** zusammen mit der Faserstoffbahn (12) jeweils auch der Filz (14) durch die beiden Pressnips (I, II) geführt wird.

20. Verfahren nach einem der Ansprüche 1 bis 17,
**dadurch gekennzeichnet,**
**dass** unter Verwendung der glatten Walze (16) und der Schuhpresseinheit (20) eine Presse mit nur einem Pressnip (I) gebildet wird.

21. Verfahren nach einem der Ansprüche 18 bis 20,
**dadurch gekennzeichnet**,
der Pressspalt der Schuhpresseinheit (20) in Bahnlaufrichtung (L) länger als 80, vorzugsweise länger als 120 mm ist.

22. Verfahren nach einem der Ansprüche 18 bis 21,
**dadurch gekennzeichnet**,
der maximale Pressdruck im Pressspalt der Schuhpresseinheit kleiner als 2,5 MPa, vorzugsweise kleiner als 1,6 MPa ist.

23. Verfahren nach einem der Ansprüche 20 bis 22,
**dadurch gekennzeichnet,**
**dass** die Faserstoffbahn (12) mittels eines auf der von der Faserstoffbahn (12) abgewandten Seite des Filzes (14) sowie in Bahnlaufrichtung (L) vor dem Pressnip (I) angeordneten Saugelements (46) gegen den Filz (14) gesaugt wird.

24. Verfahren nach Anspruch 23,
**dadurch gekennzeichnet,**
**dass** als in Bahnlaufrichtung (L) vor dem Pressnip (1) angeordnetes Saugelement (46) ein Saugkasten verwendet wird.

25. Vorrichtung (10) zur Herstellung einer Faserstoffbahn (12), insbesondere Tissue- oder Hygienebahn, bei der die Faserstoffbahn (12) zusammen mit einem Filz (14) durch wenigstens einen zwischen einer glatten Walze (16) und einem jeweiligen Gegenelement (18, 20) gebildeten Pressnip (I, II) geführt wird, wobei das Gegenelement eines Pressnips (I,II) durch eine Schuhpresseinheit (20) gebildet wird, und bei der die Faserstoffbahn (12) anschließend auf ein Prägeband (22) gelangt und auf diesem nassgeprägt wird, und bei der die Faserstoffbahn (12) nach dem Nassprägen über einen Trockenzylinder (24), insbesondere Yankee-Trockenzylinder, geführt wird,
**dadurch gekennzeichnet,**
**dass** der glatten Walze (16) ein Schaber (34) zum Nasskreppen und Ablösen der Faserstoffbahn (12) zugeordnet ist und dass die Faserstoffbahn (12) von der glatten Walze (16) ungestützt über einen freien Zug zum Prägeband gelangt.

26. Vorrichtung nach Anspruch 25,
**dadurch gekennzeichnet**,
die Faserstoffbahn (12) auf das Prägeband (22) gepresst wird.

27. Vorrichtung nach Anspruch 25 oder 26,
**dadurch gekennzeichnet**,
der Filz (14) als Formierfilz ausgebildet ist.

28. Vorrichtung nach einem der Ansprüche 25 bis 27,
**dadurch gekennzeichnet**,
der freie Zug zwischen der glatten Walze (16) und dem Prägeband (22) kleiner als 50, vorzugsweise kleiner als 30 mm ist.

29. Vorrichtung nach einem der Ansprüche 25 bis 28,
**dadurch gekennzeichnet,**
**dass** die Faserstoffbahn (12) im Anschluss an das Nassprägen gegen den Trockenzylinder (24) gepresst wird.

30. Vorrichtung nach Anspruch 29,
**dadurch gekennzeichnet,**
**dass** die Faserstoffbahn (12) zusammen mit dem Prägeband (22) durch einen zwischen dem Trockenzylinder (24) und einem Gegenelement (26) gebildeten Pressnip (28) geführt ist, wobei die durch den Pressnip (28) geführte Faserstoffbahn (12) in Kontakt mit der Oberfläche des Trockenzylinders ist und mit ihrer anderen Seite am Prägeband (22) anliegt.

31. Vorrichtung nach der Ansprüche 25 bis 30,
**dadurch gekennzeichnet,**
**dass** das Prägeband (22) die unter der Wirkung der Schwerkraft von der glatten Walze (16) nach unten abfallende Faserstoffbahn (12) übemimmt.

32. Vorrichtung nach einem der Ansprüche 25 bis 31,
**dadurch gekennzeichnet,**
**dass** auf der von der Faserstoffbahn (12) abgewandten Seite des Prägebandes (22) ein Saugelement (30) angeordneten ist, um die Faserstoffbahn (12) in die Oberflächenstruktur des Prägebandes (22) zu saugen.

33. Vorrichtung nach Anspruch 32,
**dadurch gekennzeichnet,**
**dass** das Saugelement (30) in dem Bereich angeordnet ist, in dem das Prägeband (22) die Faserstoffbahn (12) übemimmt.

34. Vorrichtung nach einem der Ansprüche 25 bis 33,
**dadurch gekennzeichnet,**
**dass** als Trockenzylinder (24) ein Yankee-Zylinder vorgesehen ist.

35. Vorrichtung nach einem der Ansprüche 25 bis 34,
**dadurch gekennzeichnet,**
**dass** die Faserstoffbahn (12) bei einem Trockengehalt im Bereich von etwa 25 % bis etwa 45 % auf der glatten Walze (16) geführt und nassgekreppt wird.

36. Vorrichtung nach einem der Ansprüche 25 bis 35,
**dadurch gekennzeichnet,**
**dass** das Prägeband (22) so strukturiert ist, dass sich für dieses Prägeband (22) ein im Vergleich zum Flächenanteil an zurückgesetzten Zonen bzw. Löchern kleinerer Flächenanteil an erhobenen bzw. geschlossenen Zonen ergibt und entsprechend ein kleinerer Flächenanteil der Faserstoffbahn (12) gepresst wird.

37. Vorrichtung nach Anspruch 36,
**dadurch gekennzeichnet,**
**dass** der Flächenanteil des Prägebandes (22) an erhobenen bzw. geschlossenen Zonen ≤ 40% ist und vorzugsweise in einem Bereich von etwa 20 % bis etwa 30 % liegt.

38. Vorrichtung nach einem der Ansprüche 25 bis 37,
**dadurch gekennzeichnet,**
**dass** die Faserstoffbahn (12) bei einem Trockengehalt im Bereich von etwa 35 % bis etwa 50 % Ober den Trockenzylinder (24) geführt ist.

39. Vorrichtung nach einem der Ansprüche 25 bis 38,
**dadurch gekennzeichnet,**
**dass** die Faserstoffbahn (12) vorzugsweise bei einem Trockengehalt von etwa 95 % trockengekreppt und anschließend aufgewickelt wird.

40. Vorrichtung nach einem der Ansprüche 32 bis 39,
**dadurch gekennzeichnet,**
**dass** als Saugelement (30) ein Prägekaten vorgesehen ist.

41. Vorrichtung nach einem der Ansprüche 25 bis 40,
**dadurch gekennzeichnet,**
**dass** der glatten Walze (16) zur Bildung einer Presse mit zwei Pressnips (I, II) als weiteres Gegenelemente eine Sauganpresswalze oder Saugwalze (18) zugeordnet ist.

42. Vorrichtung nach Anspruch 41,
**dadurch gekennzeichnet,**
**dass** zusammen mit der Faserstoffbahn (12) jeweils auch der Filz (14) durch die beiden Pressnips (I, II) geführt ist.

43. Vorrichtung nach einem der Ansprüche 25 bis 40,
**dadurch gekennzeichnet,**
**dass** eine Presse mit nur einem Pressnip gebildet wird.

44. Vorrichtung nach einem der Ansprüche 41 bis 43,
**dadurch gekennzeichnet**,
der Pressspalt der Schuhpresseinheit (20) in Bahnlaufrichtung (L) länger als 80, vorzugsweise länger als 120 mm ist.

45. Vorrichtung nach einem der Ansprüche 41 bis 44,
**dadurch gekennzeichnet,**
der maximale Pressdruck im Pressspalt der Schuhpresseinheit kleiner als 2,5 MPa, vorzugsweise kleiner als 1,6 MPa ist.

46. Vorrichtung nach einem der Ansprüche 43 bis 45,
**dadurch gekennzeichnet,**
**dass** auf der von der Faserstoffbahn (12) abgewandten Seite des Filzes (14) sowie in Bahnlaufrichtung (L) vor dem Pressnip (I) ein Saugelement (46) vorgesehen ist, um die Faserstoffoahn (12) gegen den Filz (14) zu saugen wird.

47. Vorrichtung nach Anspruch 46,
**dadurch gekennzeichnet,**
**dass** als in Bahnlaufrichtung (L) vor dem Pressnip (1) angeordnetes Saugelement (46) ein Saugkasten vorgesehen ist.

## Claims

1. Method of producing a fibrous web (12), in particular tissue or hygienic product web, in which the fibrous web (12), together with a felt (14), is guided through at least one press nip (I, II) formed between a smooth roll (16) and a respective opposing element (18, 20), the opposing element of a press nip (I, II) being formed by a shoe press unit (20), and in which the fibrous web (12) is then wet embossed on an embossing belt (22) and, after the wet embossing, is led over a drying cylinder (24), in particular a Yankee drying cylinder, **characterized in that** the fibrous web (12) is separated from the smooth roll (16) by means of wet creping and passes unsupported over a free draw from the smooth roll (16) to the embossing belt.

2. Method according to Claim 1, **characterized in that** the fibrous web (12) is pressed onto the embossing belt (22) after the free draw.

3. Method according to Claim 1 or 2, **characterized in that** the fibrous web (12) is wet creped and separated from the smooth roll (16) with the aid of a doctor.

4. Method according to one of the preceding claims, **characterized in that** the free draw between smooth roll (16) and embossing belt (22) is less than 50, preferably less than 30 mm.

5. Method according to one of the preceding claims, **characterized in that** the felt (14) is constructed as a forming felt.

6. Method according to one of the preceding claims, **characterized in that** after the wet embossing, the fibrous web (12) is pressed against the drying cylinder (24).

7. Method according to Claim 6, **characterized in that** the fibrous web (12) is guided together with the embossing belt (22) through a press nip (28) formed between the drying cylinder (24) and an opposing element (26), the fibrous web (12) guided through the press nip (28) being in contact with the surface of the drying cylinder and resting with the other side on the embossing belt (22).

8. Method according to one of the preceding claims, **characterized in that** the embossing belt (22) accepts the fibrous web (12) falling downwards from the smooth roll (16) under the action of the force of gravity.

9. Method according to one of the preceding claims, **characterized in that** the fibrous web (12) is sucked into the surface structure of the embossing belt (22) by means of a suction element (30) arranged on the side of the embossing belt (22) facing away from the fibrous web.

10. Method according to Claim 9, **characterized in that** the suction element (30) is arranged in the area in which the embossing belt (22) accepts the fibrous web (12).

11. Method according to one of the preceding claims, **characterized in that** a Yankee cylinder is used as the drying cylinder (24).

12. Method according to one of the preceding claims, **characterized in that** the fibrous web (12) is guided and wet creped on the smooth roll (16) at a dryness content in the range from about 25% to about 45%.

13. Method according to one of the preceding claims, **characterized in that** use is made of an embossing belt (22) which is structured such that the result for this embossing belt (22) is a smaller surface proportion of elevated or closed zones as compared with the surface proportion of set-back zones or holes, and accordingly a smaller surface proportion of the fibrous web (12) is pressed.

14. Method according to Claim 13, **characterized in that** use is made of an embossing belt (22) in which the surface proportion of elevated or closed zones is ≤40% and preferably lies in a range from about 20% to about 30%.

15. Method according to one of the preceding claims, **characterized in that** the fibrous web (12) is guided over the drying cylinder (24) at a dryness content in the range from about 35% to about 50%.

16. Method according to one of the preceding claims, **characterized in that** the fibrous web (12) is preferably dry creped at a dryness content of about 95% and is then reeled.

17. Method according to one of Claims 9 to 16, **characterized in that** the suction element (30) used is an embossing box.

18. Method according to one of the preceding claims, **characterized in that**, by using the smooth roll (16), a press having two press nips (I, II) is formed, by this smooth roll (16) being assigned a suction press roll or suction roll (18) as further opposing element.

19. Method according to Claim 18, **characterized in that** the felt (14) is in each case also guided through the two press nips (I, II) together with the fibrous web (12).

20. Method according to one of Claims 1 to 17, **characterized in that**, by using the smooth roll (16) and the shoe press unit (20), a press having only one press nip (I) is formed.

21. Method according to one of Claims 18 to 20, **characterized in that** the press nip of the shoe press unit (20) is longer than 80, preferably longer than 120 mm in the web running direction (L).

22. Method according to one of Claims 18 to 21, **characterized in that** the maximum pressure in the press nip of the shoe press unit is less than 2.5 MPa, preferably less than 1.6 MPa.

23. Method according to one of Claims 20 to 22, **characterized in that** the fibrous web (12) is sucked against the felt (14) by means of a suction element (46) arranged on the side of the felt (14) facing away from the fibrous web (12) and arranged upstream of the press nip (I) in the web running direction (L).

24. Method according to Claim 23, **characterized in that** the suction element (46) used is a suction box arranged upstream of the press nip (I) in the web running direction (L).

25. Apparatus (10) for producing a fibrous web (12), in particular tissue or hygienic product web, in which the fibrous web (12) is guided together with a felt (14) through at least one press nip (I, II) formed between a smooth roll (16) and a respective opposing element (18, 20), the opposing element of a press nip (I, II) being formed by a shoe press unit (20), and in which the fibrous web (12) then reaches an embossing belt (22) and is wet embossed on the latter, and in which, after the wet embossing, the fibrous web (12) is led over a drying cylinder (24), in particular a Yankee drying cylinder, **characterized in that** the smooth roll (16) is assigned a doctor (34) for wet creping and separating the fibrous web (12), and **in that** the fibrous web (12) passes unsupported over a free draw from the smooth roll (16) to the embossing belt.

26. Apparatus according to Claim 25, **characterized in that** the fibrous web (12) is pressed onto the embossing belt (22).

27. Apparatus according to Claim 25 or 26, **characterized in that** the felt (14) is constructed as a forming felt.

28. Apparatus according to one of Claims 25 to 27, **characterized in that** the free draw between the smooth roll (16) and the embossing belt (22) is less than 50, preferably less than 30 mm.

29. Apparatus according to one of Claims 25 to 28, **characterized in that**, after the wet embossing, the fibrous web (12) is pressed against the drying cylinder (24).

30. Apparatus according to Claim 29, **characterized in that** the fibrous web (12) is guided together with the embossing belt (22) through a press nip (28) formed between the drying cylinder (24) and an opposing element (26), the fibrous web (12) guided through the press nip (28) being in contact with the surface of the drying cylinder and resting with its other side on the embossing belt (22).

31. Apparatus according to one of Claims 25 to 30, **characterized in that** the embossing belt (22) accepts the fibrous web (12) falling downwards from the smooth roll (16) under the action of the force of gravity.

32. Apparatus according to one of Claims 25 to 31, **characterized in that** on the side of the embossing belt (22) facing away from the fibrous web (12) there is arranged a suction element (30), in order to suck the fibrous web (12) into the surface structure of the embossing belt (22).

33. Apparatus according to Claim 32, **characterized in that** the suction element (30) is arranged in the area in which the embossing belt (22) accepts the fibrous web (12).

34. Apparatus according to one of Claims 25 to 33, **characterized in that** the drying cylinder 24 provided is a Yankee cylinder.

35. Apparatus according to one of Claims 25 to 34, **characterized in that** the fibrous web (12) is guided and wet creped on the smooth roll (16) at a dryness content in the range from about 25% to about 45%.

36. Apparatus according to one of Claims 25 to 35, **characterized in that** the embossing belt (22) is structured such that for this embossing belt (22), the result is a smaller surface proportion of elevated or closed zones as compared with the surface proportion of set-back zones or holes, and accordingly a smaller surface proportion of the fibrous web (12) is pressed.

37. Apparatus according to Claim 36, **characterized in that** the surface proportion of the embossing belt (22) of elevated or closed zones is ≤40% and preferably lies in a range from about 20% to about 30%.

38. Apparatus according to one of Claims 25 to 37, **characterized in that** the fibrous web (12) is guided over the drying cylinder (24) at a dryness content in the range from about 35% to about 50%.

39. Apparatus according to one of Claims 25 to 38, **characterized in that** the fibrous web (12) is preferably dry-creped at a dryness content of about 95% and then reeled.

40. Apparatus according to one of Claims 32 to 39, **characterized in that** the suction element (30) provided is an embossing box.

41. Apparatus according to one of Claims 25 to 40, **characterized in that** the smooth roll (16) is assigned a suction press roll or suction roll (18) as further opposing element in order to form a press having two press nips (I, II).

42. Apparatus according to Claim 41, **characterized in that** the felt (14) is in each case also guided through the two press nips (I, II) together with the fibrous web (12).

43. Apparatus according to one of Claims 25 to 40, **characterized in that** a press having only one press nip is formed.

44. Apparatus according to one of Claims 41 to 43, **characterized in that** the press nip of the shoe press unit (20) is longer than 80, preferably longer than 120 mm in the web running direction (L).

45. Apparatus according to one of Claims 41 to 44, **characterized in that** the maximum pressure in the press nip of the shoe press unit is less than 2.5 MPa, preferably less than 1.6 MPa.

46. Apparatus according to one of Claims 43 to 45, **characterized in that** on the side of the felt (14) facing away from the fibrous web (12) and upstream of the press nip (I) in the web running direction (L) there is provided a suction element (46), in order to suck the fibrous web (12) against the felt (14).

47. Apparatus according to Claim 46, **characterized in that** the suction element (46) provided is a suction box arranged upstream of the press nip (I) in the web running direction (L).

## Revendications

1. Procédé de fabrication d'une nappe fibreuse (12), notamment d'une nappe de papier tissu ou de papier hygiénique, dans lequel la nappe fibreuse (12) est guidée conjointement avec un feutre (14) à travers au moins une ligne de pressage (I, II) formée entre un rouleau lisse (16) et un élément conjugué respectif (18, 20), l'élément conjugué d'une ligne de pressage (I, II) étant formé par une unité de presse à sabot (20), et dans lequel la nappe fibreuse (12) est ensuite gaufrée à l'état humide sur une bande de gaufrage (22) et est guidée après le gaufrage à l'état humide sur un cylindre de séchage (24), notamment un cylindre de séchage Yankee,
**caractérisé en ce que**
la nappe fibreuse (12) est séparée du rouleau lisse (16) par crêpage à l'état humide et passe sans support par une traction libre, du rouleau lisse (16) à la bande de gaufrage.

2. Procédé selon la revendication 1,
**caractérisé en ce que**
la nappe fibreuse (12) est pressée sur la bande de gaufrage (22) après la traction libre.

3. Procédé selon la revendication 1 ou 2,
**caractérisé en ce que**
la nappe fibreuse (12) est crêpée à l'état humide et séparée du rouleau lisse (16) à l'aide d'un racloir.

4. Procédé selon l'une quelconque des revendications précédentes,
**caractérisé en ce que**
la traction libre entre le rouleau lisse (16) et la bande de gaufrage (22) est inférieure à 50 mm, de préférence inférieure à 30 mm.

5. Procédé selon l'une quelconque des revendications précédentes,
**caractérisé en ce que**
le feutre (14) est réalisé sous la forme d'un feutre de formage.

6. Procédé selon l'une quelconque des revendications précédentes,
**caractérisé en ce que**
la nappe fibreuse (12) est pressée contre le cylindre de séchage (24) à la suite du gaufrage à l'état humide.

7. Procédé selon la revendication 6,
**caractérisé en ce que**
la nappe fibreuse (12) est guidée conjointement avec la bande de gaufrage (22) à travers une ligne de pressage (28) formée entre le cylindre de séchage (24) et un élément conjugué (26), la nappe fibreuse (12) guidée à travers la ligne de pressage (28) étant en contact avec la surface du cylindre de séchage et s'appliquant avec son autre côté contre la bande de gaufrage (22).

8. Procédé selon l'une quelconque des revendications précédentes,
**caractérisé en ce que**
la bande de gaufrage (22) reprend la nappe fibreuse (12) tombant vers le bas depuis le rouleau lisse (16) sous l'effet de la force de pesanteur.

9. Procédé selon l'une quelconque des revendications précédentes,
**caractérisé en ce que**
la nappe fibreuse (12) est aspirée au moyen d'un élément aspirant (30) disposé sur le côté de la bande de gaufrage (22) opposé à la nappe fibreuse, dans la structure de surface de la bande de gaufrage (22).

10. Procédé selon la revendication 9,
**caractérisé en ce que**
l'élément aspirant (30) est disposé dans la région dans laquelle la bande de gaufrage (22) reprend la nappe fibreuse (12).

11. Procédé selon l'une quelconque des revendications précédentes,
**caractérisé en ce que**
l'on utilise comme cylindre de séchage (24) un cylindre Yankee.

12. Procédé selon l'une quelconque des revendications précédentes,
**caractérisé en ce que**
la nappe fibreuse (12) est guidée et est crêpée à l'état humide avec une teneur en matières sèches dans la plage d'environ 25% à environ 45% sur le rouleau lisse (16).

13. Procédé selon l'une quelconque des revendications précédentes,
**caractérisé en ce que**
l'on utilise une bande de gaufrage (22) qui est structurée de telle sorte que l'on obtienne pour cette bande de gaufrage (22) une proportion de surface de zones rehaussées ou fermées plus petite par comparaison à la proportion de surface de zones en retrait ou de trous et par conséquent une proportion de surface plus petite de la nappe fibreuse (12) est pressée.

14. Procédé selon la revendication 13,
**caractérisé en ce que**
l'on utilise une bande de gaufrage (22) dans laquelle la proportion de surface de zones rehaussées ou fermées est ≤ 40% et de préférence est comprise dans une plage d'environ 20% à environ 30%.

15. Procédé selon l'une quelconque des revendications précédentes,
**caractérisé en ce que**
la nappe fibreuse (12) est guidée sur le cylindre de séchage (24) avec une teneur en matières sèches dans la plage d'environ 35% à environ 50%.

16. Procédé selon l'une quelconque des revendications précédentes,
**caractérisé en ce que**
la nappe fibreuse (12) est crêpée à sec à une teneur en matières sèches d'environ 95% puis est enroulée.

17. Procédé selon l'une quelconque des revendications 9 à 16,
**caractérisé en ce que**
l'on utilise comme élément aspirant (30) une caisse de gaufrage.

18. Procédé selon l'une quelconque des revendications précédentes,
**caractérisé en ce qu'**en
utilisant le rouleau lisse (16), il se forme une presse avec deux lignes de pressage (I, II), à ce rouleau lisse (16) étant associé un rouleau de pressage aspirant ou un rouleau aspirant (18) en tant qu'élément conjugué supplémentaire.

19. Procédé selon la revendication 18,
**caractérisé en ce que**
le feutre (14) est également guidé à travers les deux lignes de pressage (I, II) conjointement avec la nappe fibreuse (12).

20. Procédé selon l'une quelconque des revendications 1 à 17, **caractérisé en ce qu'**en
utilisant le rouleau lisse (16) et l'unité de presse à sabot (20) il se forme une presse n'ayant qu'une seule ligne de pressage (I).

21. Procédé selon l'une quelconque des revendications 18 à 20,
**caractérisé en ce que**
la fente de pressage de l'unité de presse à sabot (20) dans la direction d'avance de la nappe (L) est plus longue que 80 mm, de préférence plus longue que 120 mm.

22. Procédé selon l'une quelconque des revendications 18 à 21,
**caractérisé en ce que**
la pression de pressage maximale dans la fente de pressage de l'unité de presse à sabot est inférieure à 2,5 MPa, de préférence inférieure à 1,6 MPa.

23. Procédé selon l'une quelconque des revendications 20 à 22,
**caractérisé en ce que**
la nappe fibreuse (12) est aspirée contre le feutre (14) au moyen d'un élément aspirant (46) disposé du côté du feutre (14) opposé à la nappe fibreuse (12) et disposé dans la direction d'avance de la nappe (L) avant la ligne de pressage (I) .

24. Procédé selon la revendication 23,
**caractérisé en ce que**
l'on utilise comme élément aspirant (46) disposé dans la direction d'avance de la nappe (L) avant la ligne de pressage (I), une caisse aspirante.

25. Dispositif (10) de fabrication d'une nappe fibreuse (12), notamment d'une nappe de papier tissu ou de papier hygiénique, dans lequel la nappe fibreuse (12) est guidée conjointement avec un feutre (14) à travers au moins une ligne de pressage (I, II) formée entre un rouleau lisse (16) et un élément conjugué respectif (18, 20), l'élément conjugué d'une ligne de pressage (I, II) étant formé par une unité de presse à sabot (20), et dans lequel la nappe fibreuse (12) parvient ensuite sur une bande de gaufrage (22) et est gaufrée à l'état humide sur celle-ci, et dans lequel la nappe fibreuse (12) est guidée après le gaufrage à l'état humide sur un cylindre de séchage (24), notamment un cylindre de séchage Yankee,
**caractérisé en ce que**
l'on associe au rouleau lisse (16) un racloir (34) pour crêper à l'état humide et décoller la nappe fibreuse (12) et **en ce que** la nappe fibreuse (12) passe sans support par une traction libre, du rouleau lisse (16) à la bande de gaufrage.

26. Dispositif selon la revendication 25,
**caractérisé en ce que**
la nappe fibreuse (12) est pressée sur la bande de gaufrage (22).

27. Dispositif selon la revendication 25 ou 26,
**caractérisé en ce que**
le feutre (14) est réalisé sous la forme d'un feutre de formage.

28. Dispositif selon l'une quelconque des revendications 25 à 27,
**caractérisé en ce que**
la traction libre entre le rouleau lisse (16) et la bande de gaufrage (22) est inférieure à 50 mm, de préférence inférieure à 30 mm.

29. Dispositif selon l'une quelconque des revendications 25 à 28,
**caractérisé en ce que**
la nappe fibreuse (12) est pressée contre le cylindre de séchage (24) à la suite du gaufrage à l'état humide.

30. Dispositif selon la revendication 29,
**caractérisé en ce que**
la nappe fibreuse (12) est guidée conjointement avec la bande de gaufrage (22) à travers une ligne de pressage (28) formée entre le cylindre de séchage (24) et un élément conjugué (26), la nappe fibreuse (12) guidée à travers la ligne de pressage (28) étant en contact avec la surface du cylindre de séchage et s'appliquant avec son autre côté contre la bande de gaufrage (22).

31. Dispositif selon l'une quelconque des revendications 25 à 30,
**caractérisé en ce que**
la bande de gaufrage (22) reprend la nappe fibreuse (12) tombant vers le bas depuis le rouleau lisse (16) sous l'effet de la force de pesanteur.

32. Dispositif selon l'une quelconque des revendications 25 à 31,
**caractérisé en ce qu'**un
élément aspirant (30) est disposé sur le côté de la bande de gaufrage (22) opposé à la nappe fibreuse (12), afin d'aspirer la nappe fibreuse (12) dans la structure de surface de la bande de gaufrage (22).

33. Dispositif selon la revendication 32,
**caractérisé en ce que**
l'élément aspirant (30) est disposé dans la région dans laquelle la bande de gaufrage (22) reprend la nappe fibreuse (12).

34. Dispositif selon l'une quelconque des revendications 25 à 33,
**caractérisé en ce que**
l'on prévoit comme cylindre de séchage (24) un cylindre Yankee.

35. Dispositif selon l'une quelconque des revendications 25 à 34,
**caractérisé en ce que**
la nappe fibreuse (12) est guidée et est crêpée à l'état humide avec une teneur en matières sèches dans la plage d'environ 25% à environ 45% sur le rouleau lisse (16).

36. Dispositif selon l'une quelconque des revendications 25 à 35,
**caractérisé en ce que**
la bande de gaufrage (22) est structurée de telle sorte que l'on obtienne pour cette bande de gaufrage (22) une proportion de surface de zones rehaussées ou fermées plus petite par comparaison à la proportion de surface de zones en retrait ou de trous et par conséquent une proportion de surface plus petite de la nappe fibreuse (12) est pressée.

37. Dispositif selon la revendication 36,
**caractérisé en ce que**
la proportion de surface de zones rehaussées ou fermées de la bande de gaufrage (22) est ≤ 40% et de préférence est comprise dans une plage d'environ 20% à environ 30%.

38. Dispositif selon l'une quelconque des revendications 25 à 37,
**caractérisé en ce que**
la nappe fibreuse (12) est guidée sur le cylindre de séchage (24) avec une teneur en matières sèches dans la plage d'environ 35% à environ 50%.

39. Dispositif selon l'une quelconque des revendications 25 à 38,
**caractérisé en ce que**
la nappe fibreuse (12) est crêpée à sec à une teneur en matières sèches d'environ 95% puis est enroulée.

40. Dispositif selon l'une quelconque des revendications 32 à 39,
**caractérisé en ce que**
l'on prévoit comme élément aspirant (30) une caisse aspirante.

41. Dispositif selon l'une quelconque des revendications 25 à 40,
**caractérisé en ce que**
l'on associe au rouleau lisse (16) pour la formation d'une presse avec deux lignes de pressage (I, II) en tant qu'élément conjugué supplémentaire un rouleau de pressage aspirant ou un rouleau aspirant (18).

42. Dispositif selon la revendication 41,
**caractérisé en ce que**
le feutre (14) est également guidé à travers les deux lignes de pressage (I, II) conjointement avec la nappe fibreuse (12).

43. Dispositif selon l'une quelconque des revendications 25 à 40,
**caractérisé en ce qu'**une
presse n'ayant qu'une seule ligne de pressage est formée.

44. Dispositif selon l'une quelconque des revendications 41 à 43,
**caractérisé en ce que**
la fente de pressage de l'unité de presse à sabot (20) dans la direction d'avance de la nappe (L) est plus longue que 80 mm, de préférence plus longue que 120 mm.

45. Dispositif selon l'une quelconque des revendications 41 à 44,
**caractérisé en ce que**
la pression de pressage maximale dans la fente de pressage de l'unité de presse à sabot est inférieure à 2,5 MPa, de préférence inférieure à 1,6 MPa.

46. Dispositif selon l'une quelconque des revendications 43 à 45,
**caractérisé en ce qu'**un
élément aspirant (46) est prévu du côté du feutre (14) opposé à la nappe fibreuse (12) ainsi que dans la direction d'avance de la nappe (L) avant la ligne de pressage (I), afin d'aspirer la nappe fibreuse (12) contre le feutre (14).

47. Dispositif selon la revendication 46,
**caractérisé en ce que**
l'on prévoit une caisse aspirante en tant qu'élément aspirant (46) disposé dans la direction d'avance de la nappe (L) avant la ligne de pressage (I) .
